# EUROPÄISCHE PATENTSCHRIFT

(11) **EP 1 398 446 B1**
(45) Veröffentlichungstag und Bekanntmachung des Hinweises auf die Patenterteilung: **14.02.2007**
(21) Anmeldenummer: 03016749.8
(22) Anmeldetag: 23.07.2003
(51) Int. Cl.: E05F 15/04, A62C 2/24

(54) **Öffenbare Klappe, insbesondere Rauchgas-Abzugs-Klappe**
Openable flap, in particular exhaust gas flap
Trappe ouvrable, en particulier trappe pour fumées

(30) Priorität: 27.08.2002 DE 10240039
(43) Veröffentlichungstag der Anmeldung: 17.03.2004
(73) Patentinhaber: SUSPA Holding GmbH, 90518 Altdorf (DE)
(72) Erfinder: Richter, Stefan, 95491 Ahorntal (DE)
(74) Vertreter: Rau, Manfred

(56) Entgegenhaltungen:
- EP-A- 0 469 958
- EP-A- 0 971 091
- DE-A- 3 338 092

## Beschreibung

Die Erfindung betrifft eine öffenbare Klappe, insbesondere Rauchgas-Klappe, nach dem Oberbegriff des Anspruches 1.

Rauchgas-Abzugs-Klappen werden überwiegend aus Sicherheitsgründen in Industriegebäuden eingesetzt. Sie sollen einerseits zum Einlass von Frischluft und gegebenenfalls Licht geöffnet werden können, sollen andererseits aber automatisch öffnen, wenn beispielsweise ein Brand ausbricht o.dgl. Die Klappen werden üblicherweise mittels eines Seils gehalten, mittels dessen sie auch wieder geschlossen werden können. Wird das Seil aus seiner Halterung an einer zugänglichen Stelle gelöst, so wird die Klappe automatisch mittels eines Öffnungs-Mechanismus geöffnet. Mittels des Seiles kann sie gegen die Kraft des Öffnungsmechanismus wieder geschlossen werden. Das Seil ist mittels einer Halte-Einrichtung, beispielsweise eines Schlosses mit einer Schmelzsicherung, an der Klappe gehalten. Im Falle eines Brandes öffnet diese Halte-Einrichtung, so dass dann automatisch ein Öffnen der Klappe eintritt. Für kleine Klappen werden Gasfedern als Öffnungs-Mechanismus eingesetzt, die einerseits am Rahmen und andererseits an der Klappe angelenkt sind. Für größere Klappen haben sich die Gasfedern als nicht geeignet herausgestellt. Der Grund liegt unter anderem darin, dass der Öffnungs-Mechanismus nicht nur das Eigengewicht der Klappe überwinden muss, sondern dass solche Öffnungs-Mechanismen auch noch in der Lage sein müssen, verhältnismäßig große, auf der Klappe liegende Schneelasten mit anzuheben und beim Überschwenken über den oberen Totpunkt zur Seite zu pressen. Es hat sich deshalb eingebürgert. dass bei größeren Klappen als Öffnungs-Mechanismus anstelle von Gasledern pneumatisch beaufschlagbare Kolben-Zylinder-Antriebe eingesetzt werden, die zum Öffnen von einer Druckgas-Quelle, beispielsweise eine CO₂-Druckgas-Flasche, versorgt werden.

Aus der DE 33 38 092 C3 ist eine Klappe der gattungsgemäßen Art bekannt, bei der der Neben-Kraftspeicher direkt am Hubarm angelenkt ist. Dies führt zu einer außerordentlich sperrigen Ausgestaltung. Des Weiteren sind die Kraftangriffsrichtungen sehr ungünstig, so dass schwere Klappen nicht oder nur unter erschwerten Bedingungen geöffnet werden können.

Der Erfindung liegt die Aufgabe zugrunde, eine öffenbare Klappe der gattungsgemäßen Art so auszugestalten, dass mit einfachen Mitteln auch große und schwere Klappen geöffnet werden können.

Diese Aufgabe wird erfindungsgemäß durch die Merkmale im Kennzeichnungsteil des Anspruches 1 gelöst. Durch die erfindungsgemäßen Maßnahmen wird erreicht, dass die Haupt-Gasfeder zu Beginn des Öffnungsvorganges, wenn also die größte Last zu überwinden ist, ausschließlich oder mindest ganz überwiegend die Öffnungsarbeit leistet und die Neben-Gasfeder nur als Druckstange zur Übertragung der Öffnungskräfte vom Hubarm auf die Klappe dient. Erst wenn die Klappe so weit geöffnet ist, dass eine eventuell auf ihr liegende Schneelast abgerutscht ist und gegebenenfalls Windkräfte überwunden sind, ist die Haupt-Gasfeder vollständig ausgefahren. Dann übernimmt die Neben-Gasfeder das vollständige Öffnen der Klappe bis zu einem Winkel von etwa 140° gegenüber der geschlossenen Stellung der Klappe. Die Ausgestaltung ist insbesondere zum Heben schwerer Klappen geeignet. Hierbei wird durch den gemäß Anspruch 2 weitergebildeten Öffnungs-Mechanismus eine Art Getriebe geschaffen, durch das am An lang der öffnungsbewegung, wenn besonders große Öffnungskräfte erforderlich sind, eine gewisse Untersetzung geschaffen wird, während bei fortschreitender Öffnungsbewegung, wenn die erforderlichen Kräfte abnehmen, eine gewisse Übersetzung geschaffen wird.

Durch die vorteilhafte Weiterbildung nach Anspruch 3 wird sichergestellt, dass der Ausschubweg der Haupt-Gasfeder beschränkt wird, und dass der getriebeartige Öffnungs-Mechanismus nicht überschlagen kann.

Weiterhin ist die Weiterbildung nach Anspruch 4 in der Regel von großem Vorteil, da durch sie die geschilderte Kraftaufteilung vorteilhaft unterstützt wird.

Da in der Regel in der Endphase der Öffnungsbewegung die Klappe unter Schwerkraft-Einfluss steht, ist die Ausgestaltung nach Anspruch 5 in der Regel von besonderem Vorteil.

Die Ansprüche 6 bis 9 geben weitere vorteilhafte Ausgestaltungen wieder.

Weitere Merkmale, Vorteile und Einzelheiten der Erfindung ergeben sich aus der nachfolgenden Beschreibung zweier Ausführungsbeispiele anhand der Zeichnung. Es zeigt
- Fig. 1 bis 5: ein erstes Ausführungsbeispiel einer Rauchgas-Klappe in verschiedenen Stellungen von einer geschlossenen bis zu einer vollständig geöffneten Stellung,
- Fig. 6 bis 10: ein gegenüber dem ersten Ausführungsbeispiel geringfügig abgewandeltes zweites Ausführungsbeispiel einer Rauchgas-Klappe in verschiedenen Stellungen der Klappe von einer geschlossenen bis zu einer vollständig geöffneten Stellung und
- Fig. 11: das erste Ausführungsbeispiel mit abgewandeltem Kraftspeicher.

Das in der Zeichnung dargestellte Dachflächen-Fenster hat die Funktion einer sogenannten Rauchgas-Abzugs-Klappe, wie sie hauptsächlich in Dächern von Industrie-Hallen eingesetzt wird. Sie weist einen nur angedeuteten, quaderförmigen, unten und oben offenen Rahmen 1 auf, der eine Vorderwand 2, zwei Seitenwände, von denen nur eine Seitenwand 3 dargestellt ist, und eine Rückwand 4 hat. Am oberen Rand der Rückwand 4 ist die eigentliche Klappe 5, die fensterartig ausgebildet sein kann, mittels eines Gelenks 6 in der Weise angelenkt, dass sie aus einer auf dem Rahmen 1 aufliegenden Position in eine um deutlich mehr als 90°, beispielsweise etwa 140°, aufgeklappte Position verschwenkt werden kann, wie sie beispielsweise in Fig. 5 dargestellt ist. Die Klappe 5 wird mittels eines nur angedeuteten Seils 7 in ihrer geschlossenen Position gehalten, wobei in einer Halte-Einrichtung 8, mittels deren das Seil 7 an der Klappe 5 im Bereich der Vorderwand 2 des Rahmens 1 befestigt ist, eine übliche Schmelz-Sicherung o. dgl. eingeschlossen ist, die die Verbindung zwischen Seil 7 und Klappe 5 in einem Brandfall selbsttätig löst. Derartige HalteEinrichtungen 8 mit derartigen Sicherungen sind in der Praxis allgemein üblich.

Zum Öffnen der Klappe 5. sei es durch Lösen des Seils 7 oder das erwähnte Öffnen der Halte-Einrichtung 8, ist ein Öffnungs-Mechanismus 9 vorgesehen, der im Bereich der Seitenwand 3 vorgesehen ist. Selbstverständlich kann insbesondere bei schweren Klappen 5 aus Symmetriegründen ein solcher Mechanismus 9 jeder Seitenwand 3 zugeordnet sein. Weiterhin ist es selbstverständlich auch möglich, mehrere derartige Öffnungs-Mechanismen 9 der Rückwand 4 zuzuordnen.

Der Mechanismus 9 weist einen Hubarm 10 auf, der benachbart zur Rückwand 4 mittels eines Schwenk-Gelenks 11 angelenkt ist. Der Hubarm 10 erstreckt sich über einen wesentlichen Teil der Länge der Seitenwand 3. An seinem der Vorderwand 2 benachbarten Ende ist eine als Druckgasfeder ausgebildete Haupt-Gasfeder 12 als Haupt-Kraftspeicher mittels eines Schwenk-Gelenks 13 angelenkt. Das andere Ende der Gasfeder 12 ist mittels eines weiteren Schwenk-Gelenks 14 unterhalb des Hubarms 10 an einer Grundplatte 15 angelenkt, die an der Rückwand 4 angebracht ist. Die Haupt-Gasfeder 12 ist ebenfalls an der Grundplatte 15 angelenkt.

Es ist eine Neben-Gasfeder 16 als Neben-Kraftspeicher vorgesehen, die mit dem Hubarm 10 über einen doppelarmigen Hebel 17 verbunden ist, der mittels eines in seiner Mitte angebrachten Schwenk-Gelenks 18 am Hubarm 10 angelenkt ist. Die Neben-Gasfeder 16 ist an einem, und zwar dem bei geschlossener Klappe 5 unten liegenden, Ende des Hebels 17 mittels eines Schwenk-Gelenks 19 angelenkt. Am entgegengesetzten Ende des Hebels 17 greift ein als Zugstange oder Zugseil ausgebildetes Zugglied 20 über ein Gelenk 21 an. Das Zugglied 20 ist wiederum über ein Gelenk 22 an der Grundplatte 15 befestigt. Das dem Schwenk-Gelenk 19 entgegengesetzte Ende der Neben-Gasfeder 16 ist mittels eines Schwenk-Gelenks 23 an der Klappe 5 angelenkt. Am Hubarm 10 ist ein ortsfester Anschlag 24 vorgesehen, an den der doppelarmige Hebel 17 benachbart zum Gelenk 19 zur Anlage kommt. kurz bevor die Haupt-Gasfeder 12 vollständig ausgefahren ist. Es sei klargestellt, dass die Neben-Gasfeder 16, der doppelarmige Hebel 17 und das Zugglied 20 sich zwischen der Grundplatte 15 und dem Hubarm 10 befinden. Lediglich aus Gründen der größeren Anschaulichkeit sind diese Teile auch im Bereich des Hubarms 10 in ausgezogenen Linien dargestellt.

Die Ausschubkraft F₁₂ der Haupt-Gasfeder 12 ist deutlich größer als die Ausschubkraft F₁₆ der Neben-Gasfeder 16. Es gilt: F₁₂> F₁₆ und insbesondere 6F₁₆≥F₁₂≥ 2 F₁₆ und ganz besonders 10 F₁₆≥F₁₂ ≥2 F₁₆. Die konkrete Dimensionierung hängt von der genauen Anordnung der Gasfedern 12, 16, der Länge und der Anlenkung des Hubarms 10, dem Gewicht der Klappe 5 und weiteren Einflussgrößen ab.

### Die Funktion ergibt sich aus den Figuren 1 bis 5:

Wenn - wie bereits angesprochen - das Seil 7 gelöst wird, dänn wird die Klappe 5 mittels des Öffnungs-Mechanismus 9 geöffnet. Zuerst wird nur die Kolbenstange 25 der Haupt-Gasfeder 12 aus deren Gehäuse 26 ausgefahren und schwenkt den Hubarm 10 aus der angenähert zur Seitenwand 3 parallelen Position in eine angenähert senkrecht hierzu stehende Position hoch. Die Neben-Gasfeder 16 wirkt beim Hochschwenken der Klappe 5 aus ihrer geschlossenen Position gemäß Fig. 1 um 80° - 90° in ihre etwa senkrecht zum Rahmen 1 hochgeschwenkte Position, wie sie in Fig. 4 dargestellt ist, nur als Übertragungsstange, also als Druckstange. Nunmehr ist die Haupt-Gasfeder 12 vollständig ausgefahren.

Der durch das Schwenk-Gelenk 19 gebildete Anlenkpunkt der Neben-Gasfeder 16 wird am Beginn der Öffnungsbewegung der Klappe 5 etwa bis in die Stellung nach Fig. 2 relativ zum Hubarm 10 zurückverlagert, also im Gegenuhrzeigersinn verschwenkt. Beim Ausfahren der Kolbenstange 25 der Haupt-Gasfeder 12 erfolgt also eine Zurückverlagerung der bei diesem Teil der Öffnungsbewegung nur als Druckstange dienenden Neben-Gasfeder 16. Für die gleiche Ausfahrstrecke der Kolbenstange 25 aus dem Gehäuse 26 der Haupt-Gasfeder 12 wird also nur ein relativ kleinerer Öffnungsweg der Klappe 5 erreicht. Dies ist in dem Öffnungs-Bereich gegeben, in dem die Haupt-Gasfeder 12 die größte Öffnungskraft aufzubringen hat. Im weiteren Verlauf der Öffnungsbewegung dreht sich dann die Schwenkbewegungsrichtung des doppelarmigen Hebels 17 um; er wird relativ zum Hubarm 10 im Uhrzeigersinn verschwenkt mit der Konsequenz, dass, obwohl die Neben-Gasfeder 16 immer noch lediglich als Druckstange arbeitet, deren Anlenkpunkt 19 am Hebel 17 zusätzlich in Öffnungsrichtung verlagert wird. Dies liegt daran, dass beim Hochschwenken des Hubarms 10 der Abstand des Gelenks 18 vom Gelenk 22 vergrößert wird mit der Konsequenz, dass das Zugglied 20 den doppelarmigen Hebel 17 in der Weise verschwenkt, dass der durch das Gelenk 19 gebildete Anlenkpunkt zur Klappe 5 hin verlagert wird. Die Ausfahrbewegung der Haupt-Gasfeder 12 wird beendet, wenn der doppelarmige Hebel 17 zur Anlage am Anschlag 24 kommt. Damit wird auch sichergestellt, dass das Zugglied 20 nicht plötzlich Druckkräften ausgesetzt wird. Die Neben-Gasfeder 16 und der doppelarmige Hebel 17 schließen auf der Seite der Klappe 5 einen Winkel ein, der kleiner 180° ist. Damit wird auch sichergestellt, dass die geschilderte Getriebefunktion erhalten bleibt.

Anschließend wird die Klappe 5 durch Ausfahren der Kolbenstange 27 aus dem Gehäuse 28 der Neben-Gasfeder 16 bis in ihre weit über den oberen Totpunkt hinausgehende, in Fig. 5 dargestellte Position geöffnet. Da dieser Teil der Öffnungsbewegung der Klappe 5 nicht - wie derjenige bis zur Position gemäß Fig. 4 - gegen die Schwerkraft, sondern unter dem Einfluss der Schwerkraft erfolgt, kann es ausreichend sein, wenn die Neben-Gasfeder 16 primär oder ausschließlich die Funktion eines Gasdruck-Dämpfers, also einer Gasfeder mit hoher Dämpfungswirkung in Ausschubrichtung, erfüllt. Derartige Gasfedern sind handelsüblich. Wenn dagegen die Klappe 5 bei der Öffnungsbewegung aus der Position gemäß Fig. 4 in die Position gemäß Fig. 5 beispielsweise noch Schnee zur Seite schieben bzw. komprimieren muss, oder gegen eine Windkraft gedrückt werden muss, dann kann es auch sinnvoll sein, wenn die Neben-Gasfeder 16 eine größere Ausschubkraft aufweist. Die Dämpfüngs-Funktion kann aber in jedem Fall nützlich sein.

Das Ausführungsbeispiel nach den Fig. 6 bis 10 unterscheidet sich nur geringfügig von dem nach den Fig. 1 bis 5. Fig. 6 zeigt in einer perspektivischen Darstellung die Ausgestaltung und Befestigung der Grundplatte 15' am Rahmen 1. Sie zeigt auch in perspektivischer Darstellung die Ausgestaltung der Klappe 5. Der doppelarmige Hebel 17' weist ein konzentrisch zum Schwenk-Gelenk 18 angeordnetes, teilkreisförmiges Langloch 29 auf, in dem ein Anschlag-Bolzen 30 geführt ist, der am Hubarm 10 fest angebracht ist. Das Zugglied 20' weist ein in seiner Längsrichtung verlaufendes Langloch 31 auf, in dem ein Bolzen 32 geführt ist, der fest mit dem doppelarmigen Hebel 17' verbunden ist und der gleichzeitig das Gelenk 21 bildet. Der Anschlag 24 des ersten Ausführungsbeispiels ist nicht vorhanden.

Wie sich aus der die geschlossene Stellung der Klappe 5 wiedergebenden Fig. 7 ersehen lässt, befindet sich der Anschlag-Bolzen 30 etwa in der Mitte des teilkreisförmigen Langlochs 29. Der Bolzen 32 liegt gegen das dem Gelenk 22 abgewandte Ende des Langlochs 31 an. Beim Hochschwenken der Klappe 5 gemäß Fig. 8 wird - in der bereits geschilderten Weise - der doppelarmige Hebel 17' so verschwenkt, dass der Anschlag-Bolzen 30 im Langloch 29 zu dessen dem Gelenk 21 benachbarten Ende hin verschoben wird, ohne dort anzuschlagen. Die Lage des Bolzens 32 relativ zum Langloch 31 hat sich nicht verändert. Beim weitergehenden Öffnen der Klappe 5 durch vollständiges Ausfahren der Haupt-Gasfeder 12 dreht sich - in der bereits geschilderten Weise - die Schwenkbewegung des doppelarmigen Hebels 17' relativ zum Hubarm 10 um, ohne dass der Anschlag-Bolzen 30 an dem dem Schwenk-Gelenk 19 benachbarten Ende des teilkreisförmigen Langlochs 29 bereits zur Anlage kommt, wie es in Fig. 9 erkennbar ist. Das weitere Öffnen der Klappe 5 erfolgt aufgrund des Schwungs von der vorherigen Öffnungsbewegung und durch die Neben-Gasfeder 16. Wenn die Klappe 5 genügend weit über ihren Totpunkt hinausgeschwenkt ist, wird die weitere Öffnungsbewegung von der Neben-Gasfeder 16 gedämpft. Der Hebel 17' wird jetzt so verschwenkt, dass der Anschlag-Bolzen 30 an dem dem Schwenkgelenk 19 benachbarten Ende des Langlochs 29 zur Anlage kommt, wie es in Fig. 10 dargestellt ist. Der Bolzen 32 ist im Langloch 31 in Richtung zu dessen dem Gelenk 21 benachbarten Ende gewandert, ohne dort zur Anlage zu kommen. Dieses erwähnte Spiel ist vorgesehen, damit das Zugglied 20' nicht unter Druckspannungen gerät, sondern grundsätzlich nur auf Zug beansprucht werden kann. Die Lagen der Bolzen 30, 32 relativ zu den Langlöchern 29 bzw. 31 verändern sich nicht mehr. Durch das geschilderte Verschwenken kann ein sehr großer Öffnungswinkel der Klappe 5 erreicht werden, wobei insbesondere durch Verändern des Langlochs 29 der Öffnungswinkel beeinflusst werden kann.

Der Haupt-Kraftspeicher kann auch als Federstrebe 33 ausgebildet sein, die eine vorgespannte Schrauben-Druck-Feder 34 aufweist, die einerseits in einem Führungsrohr 35 angeordnet ist, das mit dem Schwenk-Gelenk 13 am Hubarm 10 angelenkt ist. Andererseits weist sie eine Führungsstange 36 auf, die mittels des Schwenk-Gelenks 14 an der Grundplatte 15 angelenkt ist. Diese Ausgestaltung ergibt sich aus Fig. 11, wobei der Neben-Kraftspeicher - wie bereits geschildert - als reiner Dämpfer ausgebildet sein kann oder auch als eine gleichartige Federstrebe.

## Patentansprüche

1. Öffenbare Klappe, insbesondere Rauchgas-Abzugs-Klappe,
- mit einem Rahmen (1),
- mit einer am Rahmen (1) angelenkten Klappe (5),
- mit einer Halte-Einrichtung (8) zum Halten der Klappe (5) in einer geschlossenen Stellung,
- mit einem Hubarm (10), der um ein relativ zum Rahmen (1) ortsfestes erstes Gelenk (11) schwenkbar gelagert ist,
- mit einem Haupt-Kraftspeicher (12), der mit einem ersten Ende an einem relativ zum Rahmen (1) ortsfesten zweiten Gelenk (14) und mit einem zweiten Ende mittels eines dritten Gelenks (13) im Abstand zum ersten Gelenk (11) am Hubarm (10) angelenkt ist, und
- mit einem Neben-Kraftspeicher (16), der mit einem ersten Ende zwischen dem ersten und dem dritten Gelenk (11, 13) mit dem Hubarm (10) gelenkig verbunden und mit einem zweiten Ende an der Klappe (5) angelenkt ist,
**dadurch gekennzeichnet,**
**dass** am Hubarm (10) ein doppelarmiger Hebel (17, 17') mittels eines Schwenk-Gelenks (18) angelenkt ist, an dessen einem, dem Haupt-Kraftspeicher (12) zugewandten ersten Ende der Neben-Kraftspeicher (16) mit seinem ersten Ende angelenkt ist, und an dessen der Klappe (5) zugewandten zweiten Ende ein Zugglied (20) mit einem ersten Ende angelenkt ist, das mit seinem zweiten Ende relativ zum Rahmen (1) angelenkt ist.

2. Klappe nach Anspruch 1, **dadurch gekennzeichnet,**
**dass** der doppelarmige Hebel (17, 17') und das Zugglied (20, 20') derartig angeordnet und ausgebildet sind, dass zu Beginn der Öffnungsbewegung der Klappe (5) unter Verschwenken des doppelarmigen Hebels (17, 17') das erste Ende des Neben-Kraftspeichers (16) entgegen der Ausschub-Richtung des Neben-Kraftspeichers (16) bewegt wird, und dass im Verlauf der Öffnungsbewegung der Klappe (5) die VerschwenkBewegung des doppelarmigen Hebels (17, 17') umgekehrt wird.

3. Klappe nach Anspruch 2, **dadurch gekennzeichnet,**
**dass** im Schwenkweg des doppelarmigen Hebels (17, 17') am Hubarm (10) ein Anschlag (24, 30) vorgesehen ist.

4. Klappe nach Anspruch 1, **dadurch gekennzeichnet,**
**dass** für die Ausschubkraft (F₁₂) des Haupt-Kraftspeichers (12) im Verhältnis zur Ausschubkraft (F₁₆) des Neben-Kraftspeichers (16) gilt: F₁₂ ≥ F₁₆ und insbesondere 6 F₁₆ ≥ F₁₂ ≥ 2 F₁₆ und ganz besonders 10 F₁₆ ≥ F₁₂ ≥ 2 F₁₆.

5. Klappe nach Anspruch 1, **dadurch gekennzeichnet,**
**dass** der Neben-Kraftspeicher (16) als in Ausschubrichtung gedämpfte Gasfeder (16) ausgebildet ist.

6. Klappe nach einem der Ansprüche 1 bis 3, **dadurch gekennzeichnet,**
**dass** der doppelarmige Hebel (17') ein konzentrisch zum SchwenkGelenk (18) ausgebildetes, teilkreisförmiges Langloch (29) aufweist, in dem ein am Hubarm (10) ausgebildeter Anschlag-Bolzen (30) geführt ist.

7. Klappe nach einem der Ansprüche 1 bis 6, **dadurch gekennzeichnet,**
**dass** das Zugglied (20') ein Langloch (31) aufweist, in dem ein am doppelarmigen Hebel (17') angebrachter Bolzen (32) geführt ist.

8. Klappe nach Anspruch 1, **dadurch gekennzeichnet,**
**dass** der Haupt-Kraftspeicher und/oder der Neben-Kraftspeicher als Gasfeder (12, 16) ausgebildet ist.

9. Klappe nach Anspruch 1, **dadurch gekennzeichnet,**
**dass** der Haupt-Kraftspeicher und /oder der Neben-Kraftspeicher als Federstrebe (33) ausgebildet ist.

## Claims

1. An opening flap, in particular flue gas escape flap, comprising
- a frame (1),
- a flap (5) that is articulated to the frame (1),
- a holding device (8) for keeping the flap (5) in a closed position,
- a lift arm (10) which is mounted for pivoting about a first joint (11) that is stationary relative to the frame (1),
- a principal energy accumulator (12), a first end of which is articulated to a second joint (14) that is stationary relative to the frame (1), and a second end of which is articulated to the lift arm (10) by a third joint (13) at a distance from the first joint (11), and
- a secondary energy accumulator (16), a first end of which is articulated to the lift arm (10) between the first and the third joint (11, 13), and a second end of which is articulated to the flap (5);
**characterized**
**in that** articulated to the lift arm (10) by a pivot joint (18) is a double-armed lever (17, 17'), to a first end, turned towards the principal energy accumulator (12), of which the secondary energy accumulator (16) is articulated by its first end, and to a second end, turned towards the flap (5), of which is articulated a first end of a tie (20) which is articulated by a second end relative to the frame (1).

2. A flap according to claim 1, **characterized**
**in that** the double-armed lever (17, 17') and the tie (20, 20') are arranged and designed such that, at the beginning of the opening motion of the flap (5), the first end of the secondary energy accumulator (16) is moved counter to a direction of extension of the secondary energy accumulator (16), pivoting the double-armed lever (17, 17'), and in that the pivoting motion of the double-armed lever (17, 17') reverses as the opening motion of the flap (5) proceeds.

3. A flap according to claim 2, **characterized**
**in that** a stop (24, 30) is provided on the lift arm (10) within the pivoting travel of the double-armed lever (17, 17').

4. A flap according to claim 1, **characterized**
**in that** the following applies to the extension force (F₁₂) of the principal energy accumulator (12) in relation to the extension force (F₁₆) of the secondary energy accumulator (16): F₁₂ ≥ F₁₆, and in particular 6 F₁₆ ≥ F₁₂ ≥ 2 F₁₆, and especially 10 F₁₆ ≥ F₁₂ ≥ 2 F₁₆.

5. A flap according to claim 1, **characterized**
**in that** the secondary energy accumulator (16) is a gas spring (16) that is damped in the direction of extension.

6. A flap according to one of claims 1 to 3, **characterized**
**in that** the double-armed lever (17') has an oblong hole (29) in the shape of a segment of a circle, which is concentric of the pivot joint (18), with a stop pin (30) guided therein that is formed on the lift arm (10).

7. A flap according to one of claims 1 to 6, **characterized**
**in that** the tie (20') has an oblong hole (31) where a stop pin (32) is guided that is mounted on the double-armed lever (17').

8. A flap according to claim 1, **characterized**
**in that** the principal energy accumulator and/or the secondary energy accumulator is a gas spring (12, 16).

9. A flap according to claim 1, **characterized**
**in that** the principal energy accumulator and/or the secondary energy accumulator is a compression strut (33).

## Revendications

1. Trappe ouvrable, en particulier trappe d'évacuation de gaz de fumée
- avec un châssis (1)
- avec une trappe (5) articulée sur le châssis (1).
- avec un dispositif de retenue (8) pour maintenir la trappe (5) dans une position fermée,
- avec un bras de levage (10), logé de manière orientable autour d'une première articulation (11) fixe par rapport au châssis (1)
- avec un accumulateur principal d'énergie (12) articulé par une première extrémité sur une deuxième articulation (14) fixe par rapport au châssis (1) et articulé au bras de levage (10) par une deuxième extrémité au moyen d'une troisième articulation (13) à une certaine distance de la première articulation (11), et
- avec un accumulateur d'énergie auxiliaire (16) relié au bras de levage (10) de manière flexible par une première extrémité entre la première et la troisième articulation (11, 13) et articulé à la trappe (5) par une deuxième extrémité.
**caractérisée en ce que** sur le bras de levage (10) est articulé un levier à deux bras (17, 17') au moyen d'une articulation pivotante (18), sur une première extrémité de laquelle tournée vers l'accumulateur principal d'énergie (12), l'accumulateur d'énergie auxiliaire (16) est articulé par sa première extrémité et sur la deuxième extrémité de laquelle tournée vers la trappe (5), une barre de traction (20) est articulée par une première extrémité, qui est articulée par sa deuxième extrémité par rapport au châssis (1).

2. Trappe selon la revendication 1, **caractérisée en ce que** le levier à deux bras (17, 17') et la barre de traction (20, 20') sont disposés et configurés de telle manière qu'au début du mouvement d'ouverture de la trappe (5) par basculement du levier à deux bras (17, 17') la première extrémité de l'accumulateur d'énergie auxiliaire (16) est déplacée dans le sens inverse du mouvement de sortie par coulissement de l'accumulateur d'énergie auxiliaire (16) et qu'au cours du mouvement d'ouverture de la trappe (5) le mouvement de basculement du levier à deux bras (17, 17') est inversé.

3. Trappe selon la revendication 2, **caractérisée en ce que** sur le trajet de pivotement du levier à deux bras (17, 17') une butée (24, 30) est prévue sur le bras de levage (10).

4. Trappe selon la revendication 2, **caractérisée en ce que** la force de sortie par coulissement (F₁₂) de l'accumulateur d'énergie principal (12) par rapport à la force de sortie par coulissement (F₁₆) de l'accumulateur d'énergie auxiliaire a la valeur suivante : F₁₂ ≥ F₁₆ et en particulier 6F₁₆ ≥ F₁₂ ≥2F₁₆ et tout particulièrement 10F₁₆≥ F₁₂ ≥2F₁₆.

5. Trappe selon la revendication 1, **caractérisée en ce que** l'accumulateur d'énergie principal (16) est configuré comme ressort à gaz (16) amorti dans le sens de sortie par coulissement.

6. Trappe selon l'une des revendications 1 à 3, **caractérisée en ce que** le levier à deux bras (17') comporte un trou oblong (29) en forme de cercle gradué, configuré de manière concentrique par rapport à l'articulation pivotante (18), dans lequel est introduit un boulon de butée (30) configuré sur le bras de levage (10).

7. Trappe selon l'une des revendications 1 à 6, **caractérisée en ce que** la barre de traction (20) comporte un trou oblong (31) dans lequel est introduit un boulon (32) ajouté au levier à deux bras (17').

8. Trappe selon la revendication 2, **caractérisée en ce que** l'accumulateur d'énergie principal et/ou l'accumulateur d'énergie auxiliaire est configuré comme ressort à gaz (12, 16).

9. Trappe selon la revendication 1, **caractérisée en ce que** l'accumulateur d'énergie principal et/ou l'accumulateur d'énergie auxiliaire est configuré comme montant de force à ressort (33).
